# FASCICULE DE BREVET EUROPEEN

(11) **EP 0 183 118 B1**
(45) Date de publication et mention de la délivrance du brevet: **01.06.1988**
(21) Numéro de dépôt: 85114315.6
(22) Date de dépôt: 11.11.1985
(51) Int. Cl.: B22D 11/00

(54) **Installation d'alimentation en métal liquide avec contrôle de température du métal liquide pour la coulée continue d'un tube**
Vorrichtung zur Zufuhr flüssigen Metalls mit Temperatursteuerung für das Stranggiessen von Rohren
Feeding device for liquid metal with temperature control in the continiuous casting of tubes

(30) Priorité: 26.11.1984 FR 8418084
(43) Date de publication de la demande: 04.06.1986
(73) Titulaire: PONT-A-MOUSSON S.A., 54017 Nancy (FR)
(72) Inventeur: Pierrel, Michel, F-54700 Pont-A-Mousson (FR)
(74) Mandataire: Puit, Thierry

(56) Documents cités:
- GB-A- 2 013 120

## Description

La présente invention est relative à la coulée continue de tubes en alliage ferreux et plus particulièrment de tubes en fonte de faible épaisseur par rapport au diamètre.

Plus particulièrement, la présente invention se rapporte à la coulée continue verticale d'un tube en fonte à partir d'une filière tubulaire et d'un noyau chauffé coaxial à la filière tubulaire, ménageant avec celle-ci une section annulaire pour la coulée du tuyau.

Une installation de coulée continue d'un tube en fonte de faible rapport épaisseur/diamètre, avec utilisation d'une filière tubulaire et d'un noyau coaxial chauffé a été décrite dans le brevet français publié 2 415501. Dans ce brevet, il s'agit d'une coulée continue verticale déscendante, la fonte liquide entrant par le haut dans l'espace annulaire compris entre la filière et le noyau.

En raison de l'étroitesse du passage annulaire réservé à la fonte liquide pour former le tuyau, le risque d'obstruction de ce passage annulaire par la fonte prématurément solidifiée au contact de la paroi de la filière tubulaire refroidie extérieurement par eveloppe d'eau, est un risque élevé si le front de solidification de la fonte, c'est-à-dire la limite entre la phase liquide et la phase solide de la fonte, n'est par l'objet d'un contrôle difficile à réaliser. L'objet du brevet FR-A- 2 415 501 était de définir ce front de solidification ainsi que les moyens de refroidissement extérieurs de la filère tubulaire afin de contrôler ce front de solidification, notamment au commencement de la coulée.

La Demanderesse connaît par ailleurs une installation de coulée continue suivant le préambule de la revendication 1, mais aucun dispositif de contrôle et de régulation de la température de la fonte liquide n'est prévu.

La présente invention pose le problème de contrôler et d'assurer la régulation de la temérature de la fonte liquide elle-même, c'est-à-dire d'agir sur la phase liquide plutôt que sur la phase solide dans une installation d'alimentation verticale ascendante, en source, par un système à bloc-siphon en vue d'éviter également les risques d'obstruction par solidification prématurée de la fonte dans ledit espace annulaire étroit.

Ce problème est résolu par la présente invention qui a pour objet une installation d'alimentation en fonte liquide pour la coulée continue d'un tuyau, en vue du contrôle et de la régulation de température de la fonte, cette installation, du type à coulée continue verticale ascendante avec alimentation en source d'un espace annulaire entre une filière tubulaire refroidie et un noyau coaxial chauffé, étant caractérisée en ce qu'elle comporte un four électrique de maintien en température de fusion contenant de la fonte liquide enveloppant un dispositif d'alimentation en fonte liquide de l'espace annulaire entre filière et noyau de l'ensemble de moulage filière-noyau, ledit dipositif d'alimentation en fonte liquide qui comprend l'ensemble de moulage filière-noyau ainsi qu'un moyen de contrôle et de régulation de la température du noyau, étant réalisé dans un ensemble de blocs de graphite porté par un couvercle supérieur réfractaire du four électrique, ledit couvercle étant amovible de manière à soulever le dispositif d'alimentation hors du bain de fonte de maintien en température que contient le four, et ledit couvercle étant obturable de manière étanche à partie supérieure du four, de manière à immerger le dispositif d'alimentation dans le bain de fonte de maintien en température.

Suivant une caractéristique de cette installation, le moyen de contrôle et de réglulation de température du noyau de l'ensemble de moulage filière-noyau est constitué par un vase dit expansion communiquant avec la cavité du noyau creux de l'ensemble filière-noyau en vue de l'alimentation de ladite cavité de noyau en fonte liquide à un niveau variable.

D'autres caractéristiques et avantages apparaîtront au cours de la description qui va suivre.

Au dessin annexé, donné seulement à titre d'exemple,
la Fig. 1 est une vue schématique en coupe de l'installation de l'invention pendant la coulée continue d'un tube en fonte,
la Fig. 2 est une vue schématique en coupe correspondant à la Fig. 1 de l'installation au repos, le couvercle du four électrique étant ouvert et le dipositif d'alimentation en fonte liquide suspendu au-dessus du four électrique,
la Fig. 3 est une vue en plan suivant la ligne 3-3 de la Fig. 1.

Suivant l'exemple d'exécution de la Fig. 1, l'installation de l'invention comporte essentiellement un four électrique 1 ou récipient de fonte liquide ou creuset-réservoir chauffant, et un couvercle supérieur réfractaire 2 susceptible d'obturer de manière étanche la partie supérieure du four électique 1.

Le four électrique 1 contenant de la fonte liquide F sert donc de récipient au bain ou à l'enveloppe de fonte liquide de maintien en température du dispositif d'alimentation en fonte liquide proprement dit qui, conformément à l'invention, est porté par le couvercle 2 et est constitué par un ensemble 3 de blocs de graphite.

### 1 ° Le four électrique 1 -

Posé sur une plate-forme ajourée 4 afin d'avoir accès à la partie inférieure ou au fond du four électrique 1, en vue d'une vidange de ce four par un orifice inférieure obturable non réprésenté, le four électrique 1 comporte à l'intérieur d'une enveloppe de tôle épaisse 5 un garnissage réfractaire épais 6 par exemple de type silico-alumineux ménageant une capacité 7 pour recevoir de la fonte liquide. Le four électrique 1 est pourvu de moyens électriques de chauffage consitués par exemple par un inducteur 8 enveloppant la paroi verticale de son garnissage réfractaire 6. Le four électrique 1 comporte également à sa partie supérieure une goulotte 9 d'écoulement vers l'extérieur d'un éventuel trop-plein de fonte liquide. Le four électrique 1 est obturé à sa partie supérieure par le couvercle supérieur 2 comportant également une enveloppe extérieure en tôle et un garnissage réfractaire épais, de type silico-alumineux par exemple. Le couvercle supérieur 2 est pourvu d'une bride ou d'oreilles 10 de fixation coopérant avec des boulons 11 de fixation dont l'extrémité inférieure est solidaire de la plate-forme ajourée 4, de telle sorte que, par serrage des boulons 11, le couvercle 2 soit appliqué de manière étanche sur la partie supérieure du four 1, grâce à un joint d'étanchéité non représenté, qui se trouve écrasé entre le four 1 et le couvercle 2, mais sans recouvrir un orifice de trop-plein ménagé par une goulotte 9.

### 2° Le couvercle 2-

Conformément à l'invention, le couvercle 2 sert de support en suspension à un ensemble de blocs de graphite 3 constituant un ensemble de moulage 13-14 à filière refroidie 13 et noyau creux chauffé 14 coaxial à la filière, autour d'un axe XX vertical, constituant encore un dispositif 15 d'alimentation en fonte liquide de l'ensemble de moulage 13-14, autour d'un axe vertical YY et constituant enfin un moyen 16 de régulation et de contrôle de la température du noyau creux 14, ledit moyen consitituant en un vase 16 dit «d'expansion».

En position de fermeture du couvercle 2, l'ensemble 3 de blocs de graphite ménage avec la capacité 7 du four 1 un espace de logement de fonte liquide dans lequel est immergée la partie de l'ensemble 3 située au-dessous du couvercle 2.

### 3° L'ensemble de moulage 13-14 d'axe XX-

Plus en détail, l'ensemble de moulage comporte une filière tubulaire 13 d'axe XX, en graphite, logée dans une cavité prévue sur l'ensemble 3 de blocs de graphite au fond de laquelle elle repose par une bride extérieure 17 de forme circulaire. La filière 13, traversant le garnissage réfractaire du couvercle 2, est enveloppée par un manchon de refroidissement 18 sur une partie de sa hauteur correspondant à peu près à l'épaisseur du garnissage réfractaire du couvercle 2, le manchon 18 creux étant parcouru par un fluide réfrigéranttel que l'eau ou bien un métal liquide à bas point de fusion, tel que le plomb ou bien l'étain.

La paroi interne de la filière 13 est usinée avec précision sous forme cylindrique. Cependant, à la partie inférieure, la filière 13 est évasée de manière tronconique en 21 pour faciliter l'entrée du métal liquide, c'est-à-dire de la fonte liquide. A sa partie supérieure, la filière 13 est évasée, au-dessus du couvercle 2, suivant une surface tronconique 22 de dégagement hors du contact avec le tube en fonte en formation.

Le noyau creux 14 de forme extérieure usinée avec soin sous forme cylindrique, est en graphite comme la filière 13 par rapport à laquelle il est bien centré coaxialement (axe XX) et repose sur l'ensemble de graphite 3 par une bride inférieure 23 de support située sensiblement en-dessous de la filière 13 de manière à ménager avec l'évasement inférieur 21 d'entrée de métal liquide un espace annulaire largement dimensionné, sensiblement supérieur à l'espace annulaire compris entre la filière 13 et le noyau 14 pour former le fût d'un tuyau en fonte T. Le noyau creux 14 ménage avec le bloc de graphite qu'il supporte dans l'ensemble 3, une chambre inférieure circulaire 24 de communication. Le noyau creux 14 comporte une cavité ou chambre intérieure 25 cylindrique communiquant avec la chambre 24 et communiquant à sa partie supérieure à l'air libre par un orifice cylindro-conique 26 traversant la paroi supérieure du noyau 14 en graphite et obturé par un clapet à boule de graphite 27 reposant par gravité sur l'orifice 26 qui lui sert de siège.

### 4° Dispositif d'alimentation en fonte liquide d'axe Y-Y

Ce dispositif 15 d'alimentation en source a la forme d'un bloc-siphon en graphite faisant partie de l'ensemble 3 recouvert extérieurement d'un épais garnissage réfractaire 6. Le dispositif 15 comporte une cheminée verticale 28 à entonnoir supérieur, d'axe Y-Y surmontant le couvercle 2 d'une hauteur H sensiblement supérieure à la hauteur h de filière 13 dépassant le couvercle 2. La cheminée verticale 28 se prolongue jusqu'à la paroi inférieure de l'ensemble 3 de bloc de graphite de manière à déboucher à l'extérieur du bloc de graphite au-dessus de la capacité 7 du four 2. Mais à sa partie inférieure, la cheminée 28 est obturée par exemple par un tiroir transversal 29, ou par tout autre moyen équivalent, dont l'ouverture commande la vidange de la cheminée 28 dans la capacité 7. Au-dessus du tiroir d'obturation 29, la cheminée 28 est prolongée à la suite d'un coude à angle droit par un conduit horizontal 30 qui débouche au-dessous de l'évasement cônique 21 d'entrée de fonte liquide dans l'espace annulaire de l'ensemble de moulage 13-14, à la partie inférieure de celui-ci de manière à l'alimenter en source. Le bloc de graphite contenant la cheminée 28 est enveloppé par une résistance électrique chauffante tubulaire de hauteur correspondant à la presque totalité de la hauteur de la cheminée 28, c'est-à-dire à la partie de cheminée 28 comprises au-dessus du four (hauteur H+épaissur du couvercle 2).

### 5° Le vase d'expansion 16 d'axe Z-Z

Conformément à l'invention, il s'agit d'un vase ou récipient en graphite 16 d'axe vertical Z-Z, porté également par le couvercle 2 et traversant celui-ci, de hauteur correspondant à peu près à celle de l'ensemble de moulage 13-14. Le vase d'expansion 16 comporte une cavité ou une chambre cylindrique 31 presque fermée à l'exception d'une ouverture inférieure 32 débouchant dans une chambre circulaire inférieure de communication 33, et à l'exception d'un orifice supérieur 34 raccordé par un conduit 35 sous contrôle d'un robinet 36 à une source de gaz sous pression tel que l'air ou l'azote ou l'argon.

Le vase 16 est obturé à sa partie supérieure par un couvercle en graphite 16 a qui est vissé. La chambre inférieure de communication 33 communique d'une part avec la chambre inférieure de communication 24 de l'ensemble de moulage 13-14 par un conduit horizontal 37 creusé dans l'ensemble 3 de graphite, d'autre part avec la capacité 7 du four électrique 1 par un prolongement vertical de l'ouverture inférieure 32, ce prolongement qui débouche sur la face inférieure de l'ensemble 3 de blocs de graphite, étant obturé par exemple par un tiroir transversal 38 dont l'ouverture permet la vidange de la cavité 31 dans la capacité 7 du four 1. Le vase d'expansion 16 est le moyen de contrôle et de régulation de témperature du noyau 14.

### Fonctionnement

La capacité 7 du four électrique 1 est initalement vide ou bien contient un reliquat de fonte liquide F ou pied de bain.

Le four électrique 1 étant fermé de manière étanche par son couvercle 2 aux boulons 11 serrés, et l'ensemble des blocs de graphite 3 étant ainsi suspendu au-dessus de la capacité 7 du four, de la fonte liquide est introduite par le trou de remplissage 12 d'axe WM (Fig. 3) jusqu'à un niveau légèrment inférieur à la hauteur de la goulotte de trop-plein 9. Si ce niveau est dépassé, la fonte liquide en excédent s'écoule vers l'extérieur par la goulotte 9. L'inducteur 8 est sous tension. Le four 1 est donc chauffé.

Le couvercle 16a du vase d'expansion 16 d'axe ZZ étant enlevé (dévissé), de la fonte liquide F est introduite dans la cavité 31 du vase 16. Comme la cavité 31 du vase 16 communique avec la cavité 25 du noyau 14 d'axe XX, le niveau de la fonte liquide monte en même temps et à la même hauteur dans les cavités 25 et 31.

Le remplissage en fonte liquide des cavités 25 et 31 est arrêté bien en-dessous des orifices 26 et 34, au plus haut à mi-hauteur de la cavité 25, de telle sorte que, le couvercle 16a étant de nouveau vissé, et le fluide sous pression (air comprimé ou gaz inerte sous pression tels qu'azote ou argon) étant introduit par le conduit 35, ou au contraire le conduit 35 étant relié à une source d'aspiration, le niveau de fonte liquide dans la cavité 25 puisse varier entre un niveau inférieur en trait plein situé à hauteur de l'entrée évasée 21 de la filière 13 (Fig. 1), un peu au-dessous de la partie inférieure du manchon 18 de refrodisse- ment, et un niveau supérieur, en trait interrompu, situé juste au-dessous du clapet à boule 27.

En outre, la cheminée verticale 28 est chauffée sur toute sa hauteur située au-dessus de la capacité 7 du four, par la résistance électrique chauffante 28a mise sous tension. Par ailleurs, un fluide de refroidissement, par exemple de l'eau froide, est amené en circulation par le conduit 19, le manchon 18 et le conduit 20. Avant de commencer la coulée d'un tube en fonte T, on chauffe le noyau 14 en amenant du fluide sous pression dans le conduit 35 de manière à faire monter de la fonte liquide de la cavité 31 du vase d'expansion 16 vers la cavité 25 du noyau 14 jusqu'à la partie supérieure de celle-ci.

Seule la partie supérieure du noyau 14 qui est traversée par l'orifice cylindroconique 26 servant de siège au clapet à boule 27, n'est pas chauffée. Elle correspond à la partie supérieure de l'espace annulaire entre la filière 13 et le noyau 14, par où doit sortir le tube en fonte T à former, donc à la partie où le tube T en formation doit être refroidi extérieurement sans être chauffé intérieurement.

Ces précautions thermiques étant prises, on procède à la coulée du tube T en fonte.

On verse de la fonte liquide par la cheminée verticale 28. Celle-ci descend jusqu'au conduit horizontal 30 qu'elle emplit, puis monte dans l'entrée évasée 21 de la filière 13 et continue sa montée sous une pression correspondant à la hauteur de la cheminée 28, dans l'espace annulaire compris entre la filière 13 et le noyau 14.

Grâce au chauffage du noyau 14, sur presque toute sa hauteur, à l'exception de sa partie supérieure (extrémité de sortie du tube T), la fonte qui est au contact du noyau 14 reste liquide alors que la fonte qui est au contact de la filière 13 refroidie par le mancon 18, est refroidie et tend à se solidifier suivant un front de solidification délimitant une phase solide qui progresse en épaisseur du bas vers le haut, suivant le front de solidification décrit au brevet FR 24 15 501, mais en sens inverse puisque la coulée est montante au lieu d'être descendante dans ce brevet.

La solidification de la fonte est complète au niveau supérieur du noyau 14 et à la base du dégagement 22 qui laisse librement sortir le tuyau T (Fig. 1).

En tirant sur le tuyau T dans le sens de la flèche à l'aide 5 d'un extracteur connu, non représenté, et en continuant l'alimentation en fonte liquide en source par la cheminée verticale 28 et le dégagement 21 de la filière 13, on produit un tube en fonte T.

Réchauffage extérieur de la fonte alimentant la filière 13 à noyau 14: il est assuré par la fonte liquide F contenue dans la capacité 7 et chauffée, maintenue liquide par l'inducteur 8. On peut augmenter la température de cette fonte F en augmentant (si possible) la puissance de chauffage de l'inducteur 8. On peut également renouveler la fonte liquide contenue dans la capacité 7 si l'on estime sa température insuffisamment élevée. On peut donc introduire de la fonte liquide à température encore plus élevée par le trou de remplissage 12 (Fig. 3) de manière à remplacer au moins une partie de la fonte insuffisamment chaude qui s'écoule par la goulotte 9 de trop plein.

Ansi l'ensemble des blocs 3 de graphite est maintenu à bonne température par une sorte de bain- marie constitué par la fonte contenue dans la capacité 7 du four 1.

Contrôle et régulation de la température du noyau 14.

Ce contrôle et cette régulation sont effectués de manière à obtenir en continu un tube solide T en fonte à la sortie de l'espace annulaire entre filière 13 et noyau 14 c'est-à-dire au niveau de la tranche d'extrémité superieure du noyau 14.

a) si la fonte sort encore à l'état liquide de cet espace et forme des bavures d'écoulement sur la tranche extérieure du noyau 14, c'est que le noyau 14 est trop chaud à sa partie supérieure et que le manchon de refroidissement 18 n'est pas assez efficace.

On abaisse alors le niveau de la fonte F dans la cavité 25 du noyau 14 en diminuant la pression du fluide gazeux dans la cavité 31 du vase d'expansion 16, et, simultanéament, on rend le refroidissement du manchon 18 plus énergique en accélérant le débit de fluide réfrigérant qui s'écoule par les conduits 19 et 20 et en diminuant si possible, sa température.

Ces deux mesures réunies ou au moins l'une des deux doivent rétablir un front de solidification tel que décrit au brevet FR-A- 2 415 501
c'est-à-dire avec une phase de fonte entièrement solide à la sortie de l'espace annulaire entre la filière 13 et le noyau 14.

b) au contraire, si la fonte se solidifie à l'intérieure de l'éspace annulaire entre la filière 13 et le noyau 14, ce qui oblige à arrêter la coulée et à démonter l'ensemble de la filière 13 et du noyau 14 pour remettre au moins un noyau neuf 14 si la fonte solide n'a pas adhéré à la filière 13, c'est que la partie supérieure du noyau 14 est trop froide et/ou que la filière 13 est trop énergiquement refroidie.

En recommençant la coulée avec un nouveau noyau 14 et peut-être une nouvelle filière 13, ou veille à rendre plus chaude la partie supérieure du noyau 14 en faisant monter le niveau de fonte par exemple en N en trait interrompu dans la cavité 25 du noyau 14, par augmentation de la pression de fluide gazeux dans la cavité 31 du vase d'expansion 16. Le niveau baisse alors corrélativement en N1 en trait interrompu dans la cavité 31 du vase d'expansion 16. Cette mesure permet l'obtention d'un front de solidification correcttel que défini au brevet FR 2 415 501 afin d'obtenir un tube T en fonte.

Le contrôle de température des parois de la filière 13 et du noyau 14 s'effectue à l'aide de thermocou- pies non représentés et convenablement placés notamment sur le noyau 14.

Ainsi, l'espace annulaire entre la filière 13 et le noyau 14 béneficiant d'un contôle et d'une régulation de température, il est possible de couler un tube T en fonte très mince puisque l'on évite que la fonte ne se fige prématurément ou au contraire qu'elle reste liquide jusqu'à la partie supérieure de l'espace annulaire entre la filière 13 et le noyau 14.

A titre d'exemple numérique le tube T a un diamètre extérieur de 118 mm et une épaisseur de 3 mm. Bien que l'application de l'invention ne soit pas limitée à de telles valeurs numériques, mais au contraire s'étende à des valeurs supérieures, tant en diamètres qu'en épaisseurs, c'est pour de faibles diamètres et de faibles épaisseurs, et de faibles rapports épaisseur/diamètre, par exemple de l'ordre de 3/100, qu'elle est la plus avantageuse.

Toute fuite accidentelle en provenance de l'ensemble de moulage filière 13-noyau 14 ou du dispositif d'alimentation 15 ou du vase d'expansion 16 est recueillie par la capacité 7 du four 1.

Tout excédent de fonte liquide s'écoule par la goulotte de trop 5 plein 9.

A la fin d'une période de coulée, l'ensemble 3 des blocs de graphite est vidangé de la fonte liquide F qu'il contient en détachant le couvercle 2 du four 1, en le soulevant bien au-dessus du four 1 (Fig. 2) et en ouvrant les tiroirs 29 et 38 dès qu'ils sont dégagés hors du four 1.

La fonte liquide tombe alors dans la capacité 7 du four 1.

Pour vidanger la capacité 7 du four 1, il faut ouvrir des orifices de vidange situées à la partie inférieure du four (par exemple dans les axes XX, YY et ZZ), et non représentés.

### Avantages

Grâce au four électrique 1 contenant l'enveloppe de fonte liquide F dans sa capacité 7, l'ensemble des blocs de graphite 3 est maintenu à température élevée dans sa partie immergée dans le four 1, pendant toute la coulée. Ainsi, en contrôlant seulement la puissance d'alimentation de l'inducteur 8 du four électrique 1, c'est-à-dire la puissance de chauffage du four électrique 1, on contrôle à la fois, simultanément, les températures extérieures des parties immergées des blocs de graphite constituant le dipositif 15 d'alimentation en fonte liquide, celles des blocs de graphite constituant la filière 13 et constituant le noyau 14, et celles des blocs de graphite con- situant le vase d'expansion 16.

Grâce aux vases communicants 31 et 25 constitués par le vase d'expansion 16 en combinaison avec la cavité du noyau 14, et grâce au contrôle des niveuax de fonte liquide dans la cavité du noyau 14 sous la pression gazeuse amenée par le conduit 35, on assure la régulation de température du noyau 14 de manière simple, sûre et aisément reproductible et sans danger puisque le clapet à boules 27 en combinaison avec l'orifice cylindro-cônique 26 joue le rôle d'une soupape de sécurité en cas d'excédent de fonte liquide dans la cavité 25.

Grâce au remplissage de la capacité 7 du four 1 en fonte liquide et au remplissage partiel des capacités 31 et 25 en même fonte liquide c'est-à-dire en même alliage métallique ferreux que celui de la fonte coulée dans le dispositif d'alimentation 15 pour obtenir un tuyau T, et grâce à l'introduction de cette fonte liquide à peu près au même moment dans la capacité 7, dans la cavité 31 du vase d'expansion 16 et dans la cheminée 28 du dispositif d'alimentation 15, on obtient une homogénéité de température bénéfique à la tenue mécanique de l'ensemble des blocs 3 de graphite car on évite les contraintes thermiques en évitant des différences de dilatations.

Grâce à la présence du manchon de refroidissement 18 essentiellement sur la partie extérieure de la filière 13 correspondant à la traversée du garnissage réfractaire du couvercle 2, donc essentiellement en dehors de l'ensemble des blocs de graphite 3, et du fait de la barrière thermique consituée par ledit gra- nissage réfractaire, on n'apporte aucune hétérogénéité de température sur l'ensemble des blocs 3 de graphite en raison de la localisation de ce refroidissement à l'écart de l'ensemble 3 des blocs de graphite.

Enfin, pour des raisons de facilité de construction, l'ensemble 3 des blocs de graphite est avantageusement réalisable en un certain nombre de pièces cylindriques susceptibles d'être rapportées et vissées sur le bloc parallélépipédique 3 (Fig. 3).

## Revendications

1. Installation de coulée continue de tubes en alliage ferreux, notamment de tubes en fonte, du type vertical ascendant avec alimentation en source d'un espace annulaire entre une filière tubulaire refroidie (13) et un noyau coaxial chauffé (14), caractérisée en ce qu'elle comporte un four électrique (1) de maintien en température de fusion contenant de la fonte liquide (F) enveloppant un dispositif (15) d'alimentation en fonte liquide de l'espace annulaire entre filière (13) et noyau (14) de l'ensemble de moulage filière (13- noyau 14), ledit dispositif d'alimentation (15) en fonte liquide qui comprend l'ensemble de moulage (filière 13-noyau 14) ainsi qu'un moyen (16) de contrôle et de régulation de la température du noyau (14), étant réalisé dans un ensemble (3) de blocs de graphité porté par un couvercle supérieur réfractaire (2) du four électrique (1), ledit couvercle (2) étant amovible de manière à soulever le dispositif d'alimentation (15) hors du bain de fonte (F) de maintien en température que contient le four (1), et ledit couvercle (2) étant obturable de manière étanche à la partie supérieure du four (1 ) de manière à immerger le dispositif d'alimentation (15) dans le bain de font (F) de maintien en température.

2. Installation suivant la revendication 1 caractérisée en ce que le moyen de contrôle et de régulation de témperature du noyau (14) de l'ensemble de moulage filière (13) - noyau ( 14) est constitué par un vase (16) dit d'expansion communiquant avec la cavité (25) du noyau creux (14) en vue de l'alimentation de ladite cavité (25) de noyau (14) en fonte liquide à niveau variable.

3. Installation suivant la revendication 1 caractérisée en ce que la cavité (25) du noyau creux (14) communique à sa partie supérieure à l'air libre par un orifice cylindro-conique (26) obturé par un clapet à boule (27) reposant sur l'orifice (26) qui lui sert de siège.

4. Installation suivant la revendication 2 caractérisée en ce que le vase d'expansion (16) comporte une cavité (31) presque fermée à l'exception d'une ouverture inférieure (32) communiquant avec la cavité (25) du noyau creux (14) et à l'exception d'un orifice supérieure (34) raccordé par un conduit (35) sous contrôle d'un robinet (36) à une source de gaz sous pression.

5. Installation suivant les revendications 3 et 4 caractérisée en ce que la cavité (25) du noyau creux (14) communique à sa partie inférieure avec une chambre circulaire (24) tandis que la cavité (31) du vase d'expansion (16) communique à sa parte inférieure avec une chambre circulaire (33), les chambres circulaires (24-33) communiquant entre-elles par un conduit horizontal (37).

6. Installation suivant la revendication 1 caractérisée en ce que la filière (13) est évasée à sa partie supérieure suivante une surface tronconique (22) de dégagement du tube (T) à former et comporte à sa partie inférieure un évasement tronconique (21 ) pour faciliter l'entrée du métal liquide.

7. Installation suivant la revendication 1 caractérisée en ce que la filière (13) repose au fond d'une cavité cylindrique de l'ensemble 63) de blocs de graphite par une bride circulaire extérieure (17).

8. Installation suivant la revendication 1 caractérisée en ce que le noyau creux (14) coaxial d'axe (X-X) à la filière (13) repose sur l'ensemble (3) de blocs de graphite par une bride inférieure de support (23) située sensiblement au-dessous de la filière (13) de manière à ménager avec l'évasement (21) de la filière (13) un espace annulaire largement dimensionné pour l'entrée du métal liquide, cet espace étant sensiblement supérieur à l'espace annulaire compris (13) et le noyau (14) puor former le fût du tuyau en fonte (T).

9. Installation suivant la revendication 1 caractérisée en ce que la filière (13) est enveloppée par un manchon de refroidissement (18) sur une partie de sa hauteur correspondant à peu près à l'épaissuer du garnissage réfractaire du couvercle (2).

10. Installation suivant la revendication 1 caractérisée en ce que le dispositif d'alimentation (15) en métal liquide de l'ensemble de moulage (13-14) comporte une cheminée (28) de hauteur (H) au-dessus du couvercle (2) qui est de hauteur sensiblement supérieure à la hauteur (h) de la filière (13) au-dessus du couvercle (2).

11. Installation suivant les revendications 1 et 10 caractérisée en ce que le dispositif d'alimentation (15) est porvu d'une résistance électrique tubulaire chauffante (28a) enveloppant la presque totalité de la cheminée (28) c'est-à-dire la partie de cheminée (28) comprise au-dessus du four (1) sur une hauteur correpondant à la somme de la hauteur (H) et de l'épaisseur du couvercle (2).

12. Installation suivant la revendication 5 caractérisée en ce que l'ouverture inférieure (32) de la cavité (31) du vase d'expansion (16) est prolongée par un prolongement vertical qui débouche sur la face inférieure de l'ensemble (3) de blocs de graphite, et qui est obturée par un tiroir transversal (38) dont l'ouverture permet le vidange de la cavité (31) dans la capacité (7) du four (1).

13. Installation suivant la revendication 10 caractérisée en ce que la cheminée verticale (28) du dispositif d'alimentation (15) débouche à sa partie inférieure sur la face inférieure de l'ensemble (3) de blocs de graphite mais est obturée par un tiroir transversal (29) dont l'ouverture commande la vidange de la cheminée (28) dans la capacité (7) du four (1), et la cheminée (28) est prolongée à angle droit au-dessus du tiroir transversal (29) par un conduit horizontal (30) qui débouche au-dessous de l'évasement tronconique (21) d'entrée de métal liquide dans l'espace annulaire de l'ensemble de moulage (13-14) de manière à l'alimenter en source.

14. Installation suivant la revendication 1 caractérisée en ce que le four (1 ) de maintien en température comporte à sa partie supérieure une goulotte (9) d'écoulement de trop plein de métal liquide.

15. Installation suivant la revendication 1 caractérisée en ce que, en position de fermeture du couvercle (2) l'ensemble (3) de blocs de graphite ménage avec la capacité (7) du four (1) un espace de logement de fonte liquide dans laquelle est immergée la partie de l'ensemble (3) située au-dessous du couvercle (2).

16. Installation suivant la revendication 1 caractérisée en ce que, l'ensemble (3) de blocs de graphite est réalisé en un certain nombre de pièces cylindriques susceptibles d'être rapportées et vissées sur un bloc parallélépipédique (3).

17. Installation suivant la revendication 1 caractérisée en ce que l'ensemble de moulage (13-14), son dispositif d'alimentation (15) et le vase d'expansion (16) ont des axes parallèles verticaux respectivement (X-X, Y-Y et Z-Z).

## Patentansprüche

1. Vorrichtung zum Stranggiessen von Rohren aus Eisenlegierung, insbesondere Rohren aus Gusseisen, des vertikalen aufsteigenden Typs mit steigender Speisung eines ringförmigen Raumes zwischen einer gekühlten rohrförmigen Düse (13) und einem erhitzten koaxialen Kern (14), dadurch gekennzeichnet, dass sie einen das flüssige Gusseisen (F) enthaltenden elektrischen Ofen (17) zum Halten auf Schmelztemperatur aufweist, der eine Einrichtung (15) zum Speisen des ringförmigen Raumes zwischen Düse (13) und Kern (14) der Giesseinheit (Düse 13-Kern 14) mit flüssigem Gusseisen umgibt, welche Einrichtung (15) zum Speisen mit flüssigem Gusseisen, die die Giesseinheit (Düse 13-Kern 14) sowie ein Mittel (16) zur Steuerung und zur Regulierung der Temperatur des Kerns (14) aufweist, in einer Einheit (3) von Graphitblöcken ausgeführt ist, die von einem oberen feuerfesten Deckel (2) des elektrischen Ofens (1) getragen wird, welcher Deckel (2) derart abnehmbar ist, um die Speiseeinrichtung (15) aus dem Bad von Gusseisen (F) zur Temperaturhaltung, das der Ofen (1) enthält, zu heben, und welcher Deckel (2) in dichter Weise am oberen Teil des Ofens (1) derart verschliessbar ist, um die Speisseinrichtung (15) im Bad von Gusseisen (F) zur Temperaturhaltung einzutauchen.

2. Vorrichtung nach dem Anspruch 1, dadurch gekennzeichnet, dass das Mittel zur Steuerung und zur Regulierung der Temperatur des Kerns (14) der Giesseinheit Düse (13) - Kern (14) aus einem sog. Ausdehnungsgefäss (16) gebildet ist, das mit dem Hohlraum (25) des hohlen Kerns (14) zwecks der Speisung dieses Hohlraums (25) des Kerns (14) mit flüssigem Gusseisen auf variablem Niveau in Verbindung steht.

3. Vorrichtung nach dem Anspruch 1, dadurch gekennzeichnet, dass der Hohlraum (25) des hohlen Kerns (14) an seinem oberen Teil mit der freien Luft durch eine zylindrisch-konische Öffunung (26) in Verbindung steht, die durch ein Kugelventil (27) verschlossen ist, das auf der ihm als Sitz dienenden Öffnung (26) sitzt.

4. Vorrichtung nach dem Anspruch 2, dadurch gekennzeichnet, dass das Ausdehnungsgefäss (16) einen fast geschlossenen Hohlraum (31) mit der Ausnahme einer unteren, mitdem Hohlraum (25) des hohlen Kerns (14) verbundenen Öffnung (32) und mit der Ausnahme einer oberen Öffnung (34) aufweist, die durch eine Leitung (35) unter Steuerung eines Ventils (36) mit einer Druckgasquelle verbunden ist.

5. Vorrichtung nach den Ansprüche 3 und 4, dadurch gekennzeichnet, dass der Hohlraum (25) des hohlen Kerns (14) an seinem unteren Teil mit einer kreisförmigen Kammer (24) verbunden ist, während der Hohlraums (31) des Ausdehnungsgefässes (16) an seinem unteren Teil mit einer kreisförmigen Kammer (33) verbunden ist, wobei die kreisförmigen Kammern (24-33) untereinander durch eine horizontale Leitung (37) verbunden sind.

6. Vorrichtung nach dem Anspruch 1, dadurch gekennzeichnet, dass die Düse (13) an ihrem oberen Teil längs einer Kegelstumpffläche (22) zum Auslass des zu bildenden Rohres (T) aufgeweitet ist und an ihrem unteren Teil eine kegelstumpfförmige Aufweitung (21) zur Erleichterung des Eintritts des flüssigen Metalls aufweist.

7. Vorrichtung nach dem Anspruch 1, dadurch gekennzeichnet, dass die Düse (13) am Boden eines zylindrischen Hohlraums der Einheit (3) von Graphitblöcken mit einem kreisförmigen äusseren Flansch (17) ruht.

8. Vorrichtung nach dem Anspruch 1, dadurch gekennzeichnet, dass der mit der Achse (X-X) zur Düse (13) koaxiale hohle Kern (14) auf der Einheit (3) von Graphitblöcken mit einem untern Stützflansch (23) ruht der sich genau unterhalb der Düse (13) derart befindet, um mit der unteren Aufweitung (21) der Düse (13) einen weit dimensionierten ringförmigen Raum für den Eintritt des flüssigen Metalls zu bilden, welcher Raum merklich grösser als der ringförmige Raum zwischen Düse (13) und Kern (14) zur Bildunag des Schafts der Rohres (T) aus Gusseisen ist.

9. Vorrichtung nach dem Anspruch 1, dadurch gekennzeichnet, dass die Düse (13) über einen nahezu der Dicke der feuerfesten Auskleidung des Deckels (2) entsprechenden Teil ihrer Höhe von einem Kühlmantel (18) umgeben ist.

10. Vorrichtung nach dem Anspruch 1, dadurch gekennzeichnet, dass die Einrichtung (15) zur Speisung der Giesseinheit (13-14) mit flüssigem Metall einen Kamin (28) der Höhe (H) oberhalb des Deckels (2) aufweist, die von wesentlich grösserer Höhe als die Höhe (h) der Düse (13) oberhalb des Deckels (2) ist.

11. Vorrichtung nach den Ansprüchen 1 und 10, dadurch gekennzeichnet, dass die Speiseeinrichtung (15) mit einem rohrförmigen elektrischen Heizwiderstand (28a) versehen ist, der nahezu die Gesamtheit des Kamins (28), d.h. den Teil des Kamins (28) oberhalb des Ofens (1) über eine Höhe umgibt, die der Summe der Höhe (H) und der Dicke des Deckels (2) entspricht.

12. Vorrichtung nach Anspruch 5, dadurch gekennzeichnet, dass die untere Öffnung (32) des Hohlraumes (31) des Ausdehnungsgefässes (16) durch eine vertikale Verlängerung verlängert ist, die an der Unterseite der Einheit (3) von Graphitblöcken mündet und die durch einen Querschieber (38) verschlossen ist, dessen Öffnung die Entleerung des Hohlraumes (31) in die Wanne (7) des Ofens (1) ermöglicht.

13. Vorrichtung nach Anspruch 10, dadurch gekennzeichnet, dass die vertikale Kamin (28) der Speisseinrichtung (15) an seinem unteren Teil an der Unterseite der Einheit (3) von Graphiblöcken mündet, jedoch durch einen Querschieber (29) verschlossen ist, dessen Öffnung die Entleerung des Kamins (28) in die Wanne (7) des Ofens (1) steuert, und der Kamin (28) im rechten Winkel oberhalb des Querschiebers (29) durch eine horizontale Leitung (30) verlängert ist, die unterhalb der kegelstumpfförmigen Aufweitung (21) zum Eintritt von flüssigem Metall in den ringförmigen Raum der Giesseinheit (13-14) derart mündet, um ihn steigend zu speisen.

14. Vorrichtung nach dem Anspruch 1, dadurch gekennzeichnet, dass der Temperaturhalteofen (1) an seinem oberen Teil eine Rinne (9) zum Überlaufabfluss von flüssigem Metall aufweist.

15. Vorrichtung nach dem Anspruch 1, dadurch gekennzeichnet, dass in Schliessstellung des Deckels (2) die Einheit (3) von Graphitblöcken mit der Wanne (7) des Ofens (1) einen Raum zur Aufnahme von flüssigem Gusseisen bildet, worin der unterhalb des Deckels (2) befindliche Teil der Einheit (3) eingetaucht ist.

16. Vorrichtung nach dem Anspruch 1, dadurch gekennzeichnet, dass die Einheit (3) von Graphitblöcken aus einer bestimmten Zahl von zylindrischen Stücken gebildet ist, die sich dazu eignen, auf einen Parallelepipedblock (3) aufgesetzt und aufgeschraubt zu werden.

17. Vorrichtung nach dem Anspruch 1, dadurch gekennzeichnet, dass die Giesseinheit (13-14) ihre Speiseeinrichtung (15) und das Ausdehnungsgefäss (16) parallele vertikale Achsen (X-X bzw. Y-Y bzw. Z-Z) aufweisen.

## Claims

1. Installation for the continuous casting of ferrous alloy tubes, in particular cast-iron tubes, of the vertical ascending type with a bottom feed to an annular space between a cooled tubular die (13) and a heated coaxial core (14), characterised in that it comprises an electrical furnace (1) for maintaining the melting temperature containing molten cast-iron (F) surrounding a device (15) for the feed of molten iron to the annular space between the die (13) and core (14) of the casting arrangement (die 13 - core 14), the said device (15) for the feed of molten iron which comprises the casting arrangement (die 13 - core 14) as well as means (16) for checking and regulating the temperature of the core (14), being provided in an arrangement (3) of graphite blocks carried by an upper refractory cover (2) of the electrical furnace (1 the said cover (2) being removable in order to raise the feed device (15) from the bath of iron (F) for maintaining the temperature contained in the furnace (1) and the said cover (2) being able to be closed off hermetically at the upper part of the furnace (1) in order to immerse the feed device (15) in the bath of iron (F) for maintaining the temperature.

2. Installation according to Claim 1, characterised in that the means for checking and regulating the temperature of the core (14) of the casting arrangement consisting of the die (13) core (14) is constituted by a so-called expansion vessel (16) communicating with the cavity (25) of the hollow core (14) with a view to supplying the said cavity (25) of the core (14) with molten iron at a variable level.

3. Installation according to Claim 1, characterised in that the cavity (25) of the hollow core (14) communicates at its upper end with the atmosphere through a cylindrico-conical orifice (26) closed off by a ball valve (27) resting on the orifice (26) which serves it as a seat.

4. Installation according to Claim 2, characterised in that the expansion vessel (16) comprises a cavity (31) which is almost closed with the exception of a lower opening (32) connected to the cavity (25) of the hollow core (14) and with the exception of an upper orifice (34) connected by a conduit (35) controlled by a valve (36) to a source of pressurised gas.

5. Installation according to Claims 3 and 4, characterised in that the cavity (25) of the hollow core (14) communicates at its lower end with a circular chamber (24) whereas the cavity (31) of the expansion vessel (16) communicates at its lower end with a circular chamber (33), the circular chambers (24-33) being connected to each other by a horizontal conduit (37).

6. Installation according to Claim 1, characterised in that the die (13) is flared at its upper end along a frustoconical surface (22) for the disengagement of the tube (T) to be formed and comprises at its lower end a frustoconical flare (21) for facilitating the entry of molten metal.

7. Installation according to Claim 1, characterised in that the die (13) rests on the bottom of a cylindrical cavity in the arrangement (3) of graphite blocks by an external circular flange (17).

8. Installation according to Claim 1, characterised in that the hollow core (14) coaxial ont the axis (X-X) with the die (13) rests on the arragement (3) of blocks of graphite by a lower support flange (23) situated substantially below the die (13) in order to provide with the lower flare (21) of the die (13) a wide annular space forthe entry of molten metal, this space being substantially greater than the annular space comprised between the die (13) and the core (14) in order to form the body of the iron pipe (T).

9. Installation according to Claim 1, characterised in that the die (13) is surrounded by a cooling sleeve (18) over part of its height corresponding approximately to the thickness of the refractory lining of the cover (2).

10. Installation according to Claim 1, characterised in that the device (15) for feeding molten metal to the casting arrangement (13-14) comprises a chimney (28) having a height (H) above the cover (2) which is substantially greater than the height (h) of the die (13) above the cover (2).

11. Installation according to Claims 1 and 10, characterised in that the feed device (15) is provided with a tubular electrical heating resistor (28a) surrounding virtually the entire chimney (28), that is to say the part of the chimney located above the furnace (1) over a height corresponding to the sum of the height (H) and the thickness of the cover (2).

12. Installation according to Claim 5, characterised in that the lower opening (32) of the cavity (31) of the expansion vessel (16) is extended by a vertical extension which opens into the lower surface of the arrangement (3) of graphite blocks and which is blocked by a transverse gate (38) whose opening allows drainage of the cavity (31) into the space (7) of the furnace (1 ).

13. Installation according to Claim 10, characterised in that the vertical chimney (28) of the feed device (15) opens at its lower end into the lower surface of the arrangement (3) of graphite blocks, but is blocked by a transverse gate (29) whose opening controls the drainage of the chimney (28) into the space (7) of the furnace (1) and the chimney (28) is extended at right angles above the transverse gate (29) by a horizontal conduit (30) which opens below the frustoconical flare (21) for the entry of molten metal into the annular space of the casting arrangement (13-14) in order to feed it from the bottom.

14. Installation according to Claim 1, characterised in that the furnace (1) for maintaining temperature comprises at its upper end an overflow (9) for excess molten metal.

15. Installation according to Claim 1, characterised in that, in the closed position of the cover (2), the arrangement (3) of blocks of graphite provides with the space (7) of the furnace (1) a space for holding molten iron in which the part of arrangement (3) situated below the cover (2) is immersed.

16. Installation according to Claim 1, characterised in that, the arrangement (3) of blocks of graphite is formed from a certain number of cylindrical parts able to be joined and screwed on a parallelepipedal block (3).

17. Installation according to Claim 1, characterised in that the casting arrangement (13-14), its feed device (15) and the expansion vessel (16) have parallel vertical axes respectively (X-X, Y-Y and Z-Z).
